# FASCICULE DE BREVET EUROPEEN

(11) **EP 2 167 721 B1**
(45) Date de publication et mention de la délivrance du brevet: **10.10.2012**
(21) Numéro de dépôt: 06847100.2
(22) Date de dépôt: 21.12.2006
(51) Int. Cl.: D06F 81/06

(54) **ENSEMBLE ESCAMOTABLE DE PLANCHE ET FER A REPASSER**
WEGKLAPPBARE BÜGELEISEN- UND BÜGELBRETTEINHEIT
RETRACTABLE IRON AND IRONING BOARD ASSEMBLY

(43) Date de publication de la demande: 31.03.2010
(73) Titulaire: Parienti, Raoul, 06000 Nice (FR)
(72) Inventeur: Parienti, Raoul, 06000 Nice (FR)
(86) Numéro de dépôt international: PCT/FR2006/002822
(87) Numéro de publication internationale: WO 2007/077342

(56) Documents cités:
- WO-A-90/07025
- DE-U1- 20 019 815
- FR-A- 2 388 922
- FR-A- 2 648 690
- GB-A- 2 328 449
- GB-A- 2 389 372

## Description

La présente invention concerne les objets utilitaires escamotables installés dans les appartements ou hôtels et concerne en particulier un ensemble escamotable de planche et fer à repasser.

Le fer à repasser et la table à repasser qui lui est associée sont parmi les objets utilitaires qui sont indispensables dans une maison et dont une ménagère se sert fréquemment. Toutefois, malgré les perfectionnements telle que l'utilisation de la vapeur, repasser représente toujours une corvée compte tenu de la difficile mise en oeuvre de l'outil. En effet il est toujours fastidieux de sortir la planche d'un placard souvent encombré, puis, de l'installer. Après quoi, il faut chercher le fer à repasser, le connecter sur le secteur et enfin, quand le travail est terminé, il faut recommencer toutes ces opérations dans l'autre sens.

Certains produits qui ont été mis sur le marché récemment comportent un placard et une planche à l'intérieur. Ils présentent l'inconvénient d'être encombrants, inesthétiques et peu fonctionnels. De plus la porte d'un tel placard restant ouverte durant l'usage gêne l'utilisateur dans son travail. Un ensemble escamotable pour repasser le linge tel que décrit dans le preamble de la revendication 1 est connu par le document GB-A-2 389 372.

Le but de l'invention est de fournir un ensemble composé d'une planche à repasser et d'un fer à repasser qui puisse être escamoté facilement contre un mur en ayant l'apparence d'un miroir ou un tableau et également déplié rapidement pour pouvoir être fonctionnel immédiatement.

L'objet de l'invention est donc un ensemble escamotable pour repasser le linge comprenant un cadre fixé au mur dans lequel se trouve une planche à repasser composée d'une partie arrière comportant une surface à repasser et d'une partie avant solidaire de la partie arrière constituant une surface ornementale ou un miroir. La planche à repasser peut prendre une première position dans laquelle la partie avant est visible dans le cadre fixé au mur et la partie arrière est escamotée et une seconde position dans laquelle la partie avant est escamotée et la partie arrière est rendue visible dans le cadre. La partie arrière comporte des premiers moyens de déplacement et de pivotement adaptés pour faire passer la planche à repasser de la première position à la seconde position et réciproquement, et des seconds moyens de déplacement et de pivotement pour faire passer la planche à repasser se trouvant dans la seconde position de la position verticale à l'intérieur du cadre à la position horizontale en tant que console de manière à ce qu'un utilisateur puisse utiliser la surface à repasser.

Les buts, objets et caractéristiques de l'invention apparaîtront plus clairement à la lecture de la description qui suit faite en référence aux dessins dans lesquels :
la figure 1 représente l'ensemble de planche et fer à repasser selon l'invention escamoté et laissant visible la partie ornementale ;
la figure 2 représente l'ensemble selon l'invention dans lequel la planche à repasser et le fer à repasser sont visibles alors que la partie ornementale a été escamotée ;
les figures 3A et 3B représentent des coupes du chariot servant au déplacement et pivotement de l'ensemble de planche et fer à repasser ;
les figures 4A, 4B, 4C et 4D représentent les phases successives de déplacement et pivotement pour rendre visible l'ensemble de planche et fer à repasser ;
les figures 5A, 5B et 5C représentent les phases successives de déplacement et pivotement pour mettre la surface à repasser en position d'utilisation ;
la figure 6 représente une vue en perspective du fer à repasser prêt à être utilisé ; et
la figure 7 représente une vue en coupe de la poignée du fer à repasser en position d'utilisation et en position de repos.

En référence à la figure 1, la planche à repasser comporte, dans une première position, une partie avant 10 qui est une surface ornementale telle qu'un tableau ou miroir à l'intérieur d'un cadre 12 fixé au mur.

Dans une seconde position illustrée sur la figure 2 et obtenue principalement par déplacement et pivotement comme expliqué par la suite, la partie arrière solidaire de la partie avant est rendue visible. Cette partie arrière comprend un cadre 14, la surface à repasser proprement dite, un fer à repasser escamotable 18 et un support de console 20 en forme de fourche se trouvant sous la surface à repasser et servant de support de console lorsque la surface à repasser 16 a été mise en position de console horizontale comme on le verra par la suite.

Pour faire passer la planche à repasser de la position illustrée sur la figure 1 à la position illustrée sur la figure 2, c'est-à-dire de la position où un tableau ou un miroir est visible dans le cadre 12 à la position où la surface à repasser 16 est rendue visible, la planche à repasser comporte un chariot à sa partie inférieure représenté en coupe selon deux plans orthogonaux sur les figures 3A et 3B.

Le cadre 14 de la planche à repasser est monté sur le chariot 21 qui est mobile grâce à deux paires de roues 22 et 24. Les roues de chaque paire de roues sont de part et d'autre d'un rail guide 26. Le chariot 21 supporté par les roues 22 et 24 comporte un pivot 28 de forme cylindrique circulaire sur lequel est monté le cadre 14 de la surface à repasser.

Lorsque l'utilisateur veut se servir de la planche à repasser, il l'ouvre en tirant vers lui la partie avant 10, soit à droite si le chariot se trouve à gauche, soit à gauche si le chariot se trouve à droite. En même temps qu'il fait pivoter la partie avant, l'utilisateur tire cette partie vers la droite ou vers la gauche selon la position du chariot pour que ce dernier se déplace de gauche à droite (ou de droite à gauche) en faisant rouler les roues 22, 24 qui restent guidées par le rail guide 26 qui s'étend sur toute la largeur du cadre 12. A noter que le haut de la surface à repasser 16 comporte une tige vertical qui reste à l'intérieur d'une rainure creusée dans la partie horizontale supérieure du cadre 12 pendant le déplacement du chariot.

Les figures 4A à 4D représentent en coupe horizontale les phases de déplacement pivotement de la surface à repasser dans le cas où la planche à repasser s'ouvre à gauche et pivote à droite. Sur la figure 4A, l'ensemble est escamoté et la partie avant 10 (tableau ou miroir) est visible dans le cadre 12 fixé au mur par des vis 30 et 31. La partie arrière constituée principalement de la surface à repasser 16 et du support de console 20 est escamotée derrière la partie avant 10. A noter qui le pivot 28 du chariot 21 apparaît dans la partie droite du cadre 14.

Dans une première phase montrée sur la figure 4B, la planche à repasser est ouverte et donc pivote autour du pivot 28 en même temps que son bord droit se déplace de droite à gauche grâce au déplacement du chariot 21 dont les roues restent guidées par le rail guide 26.

Dans une deuxième phase illustrée sur la figure 4C, la surface à repasser 16 a subi une rotation de presque 180° en pivotant autour du pivot 28 et le chariot s'est déplacé de droite à gauche sur presque toute la largeur du cadre 12.

En fin de déplacement, comme illustré sur la figure 4D, le chariot est arrivé à l'extrémité gauche et la planche à repasser est dans sa position finale dans laquelle la surface à repasser 16 est visible à l'intérieur du cadre 12 et la partie avant comportant la surface ornementale ou le miroir a été escamotée.

Lorsque la surface à repasser est rendue visible après déplacement et pivotement, elle est mise en place comme console selon les phases illustrées sur les figures 5A, 5B et 5C. Cette opération consiste à faire glisser la planche grâce à deux ergots placés de chaque côté à son extrémité supérieure qui coulissent dans deux rainures 36 situées respectivement sur les faces intérieures des deux montants du cadre 14.

Lorsque le haut de la surface à repasser 16 subit une force vers le bas pour faire coulisser les deux ergots 34 dans deux rainures 36, la surface à repasser a tendance à pivoter autour de ces ergots comme le montre la figure 5A du fait qu'elle est retenue par l'appui du support de console 20. A noter que le support de console 20 est en forme de fourche à deux branches dont les extrémités 38 et 39 sont en appui sur la base du cadre 14 comme le montre la figure 2. Lorsque la surface à repasser pivote comme illustré sur les figures 5A, 5B et 5C, le support de console dont l'extrémité 40 est retenue tout en coulissant dans une rainure 42 située sous la surface à repasser 16, subit une rotation autour de deux axes solidaires du cadre 16 et situés aux extrémités des deux branches 38 et 39 du support de console.

Après le pivotement de la surface à repasse illustré sur les figures 5A et 5B, la surface à repasser prend une position horizontale qui est sa position finale illustrée sur la figure 5C. Arrivée à cette position, la surface 16 s'immobilise du fait que les deux ergots 34 sollicités par des ressorts, s'introduisent dans des trous situés dans les rainures 36 du cadre 14 en même temps que l'extrémité 40 entre dans un évidement situé à l'extrémité de la rainure 42. A noter que l'on peut régler la hauteur de la surface à repasser en prévoyant plusieurs trous tels que les trous 43 et 44 situés plus haut dans les montants du cadre en même temps que l'extrémité 40 s'immobilise dans des évidements (non montrés) plus proches du mur dans la rainure 42.

Le fer à repasser 18 représenté en position d'utilisation sur la figure 6, se trouve, en position escamotée dans une cavité à l'extrémité de la surface à repasser proche du mur comme le montre la figure 2. Dans cette position escamotée, la poignée (creuse) 50 est en position pliée adjacente à la semelle 52.

Lorsque l'utilisateur veut se servir du fer à repasser 18, il doit d'abord placer la poignée 50 en position d'utilisation représentée sur la figure 7. La poignée en position de repos, représentée en pointillés sur la figure, est verrouillée en position horizontale. Ce verrouillage est réalisé au moyen d'un bouton poussoir de verrouillage 54 en rotation autour d'un axe et dont l'extrémité 56 est bloquée par une came disposant d'un premier cran de verrouillage 59 pour verrouiller la poignée en position d'utilisation et d'un second cran de verrouillage 60 pour verrouiller la poignée en position de repos. Le bouton poussoir est retenu dans la position de verrouillage grâce à un ressort de rappel 62. Pour déverrouiller, il suffit à l'utilisateur d'appuyer sur le bouton 54 et dégager ainsi son extrémité 56 du cran de verrouillage.

La poignée 50 dispose à sa base d'un crochet de verrouillage 64 séparé de la came par un évidement 66. Lorsque l'utilisateur met la poignée en position de repos (en pointillés) après avoir appuyé sur le bouton poussoir 54 pour dégager l'extrémité 56 du cran de verrouillage 59, la poignée subit une rotation de 90° autour de son axe 68. Pendant cette rotation, un ergot fixe en forme d'arc de cercle 70 s'introduit dans l'évidement 66 comme le montre la figure 7. Après relâchement du bouton poussoir 54, son extrémité 56 s'engage dans le cran de verrouillage 60. A ce moment, le fer à repasser est totalement immobilisé par l'ergot 70 bloqué dans l'évidement 66 et sa poignée est verrouillée en position horizontale.

## Revendications

1. Ensemble escamotable pour repasser le linge comprenant un cadre (12) fixé au mur dans lequel se trouve une planche à repasser composée d'une partie arrière comportant une surface à repasser (16) et d'une partie avant (10) solidaire de la partie arrière constituant une surface ornementale ou un miroir, ladite planche pouvant prendre une première position dans laquelle ladite partie avant est visible dans ledit cadre fixé au mur et la partie arrière est escamotée et une seconde position dans laquelle ladite partie avant est escamotée et ladite partie arrière est rendue visible dans ledit cadre, ladite partie arrière comportant des premiers moyens de déplacement et de pivotement adaptés pour faire passer ladite planche à repasser de la première position à la seconde position et réciproquement, et des seconds moyens de déplacement et de pivotement (34, 36, 20) pour faire passer ladite planche à repasser se trouvant dans la seconde position de la position verticale à l'intérieur dudit cadre à la position horizontale en tant que console pour qu'un utilisateur puisse utiliser ladite surface à repasser ;
ledit ensemble étant **caractérisé en ce que** lesdits premiers moyens de déplacement et de pivotement comprennent un chariot (21) supportant un cadre (14) entourant ladite partie arrière et en particulier ladite surface à repasser (16), ledit chariot étant déplacé latéralement d'un bord à l'autre du cadre (42) fixé au mur au moyen de roues (22, 24) roulant de part et d'autre d'un rail guide (26) de manière à faire passer ladite planche à repasser de la première position à la seconde position et réciproquement.

2. Ensemble selon la revendication 1, dans lequel ledit chariot (21) comprend un pivot (28) supportant ledit cadre (14) de manière à faire pivoter ladite planche à repasser autour dudit pivot en même temps que ledit chariot est déplacé d'un bord à l'autre du cadre (12).

3. Ensemble selon la revendication 1 ou 2, dans lequel lesdits seconds moyens de déplacement et de pivotement sont constitués de deux ergots (34) situés de chaque côté à l'extrémité supérieure de ladite surface à repasser (16), de deux rainures (36) situées respectivement sur les faces intérieures des deux montants dudit cadre (14) dans lesquelles coulissent lesdits ergots et un moyen de retenue (20) de ladite surface à repasser de manière à ce que, lorsque lesdits ergots coulissent vers le bas dans lesdites rainures, ladite surface à repasser se trouvant dans ladite seconde position passe de la position verticale à la position horizontale.

4. Ensemble selon la revendication 3, dans lequel ledit moyen de retenue (20) est un support de console en forme de fourche à deux branches dont les extrémités (38, 39) sont en appui sur la base dudit cadre (14) et dont l'extrémité (40) est retenue tout en coulissant dans une rainure (42) située sous ladite surface à repasser (16).

5. Ensemble selon la revendication 4, dans lequel des trous situés dans lesdites rainures (36) dudit cadre (14) dans lesquels s'introduisent lesdits ergots (34) sollicités par des ressorts permettent à ladite surface à repasser (16) en position horizontale de s'immobiliser en même temps que l'extrémité (40) dudit support de console entre dans un évidement situé à l'extrémité de ladite rainure (42) de ladite surface à repasser.

6. Ensemble selon la revendication 5, dans lequel lesdites rainures (36) comportent plusieurs trous (43, 44) et la rainure (40) de ladite surface à repasser (16) comporte plusieurs évidements de manière à pouvoir régler la hauteur de ladite surface à repasser en position horizontale.

7. Ensemble selon l'une des revendications 1 à 6, dans lequel un fer à repasser (18) est en position escamotée dans une cavité à l'extrémité proche du mur de ladite surface à repasser (16).

8. Ensemble selon la revendication 7, dans lequel ledit fer à repasser comprend une poignée (50) et une semelle (52), ladite poignée étant repliée contre ladite semelle lorsque ledit fer à repasser est escamoté.

9. Ensemble selon la revendication 8, dans lequel ladite poignée (50) comporte un bouton poussoir de verrouillage (54) retenu en position de verrouillage grâce à un ressort de rappel (62), ledit bouton poussoir en rotation autour d'un axe (55) ayant son extrémité (56) bloquée par une came disposant d'un premier cran de verrouillage (59) adapté pour verrouiller la poignée en position d'utilisation et un second cran de verrouillage (60) adapté pour verrouiller la poignée repliée contre ladite semelle (52) lorsque le fer est escamoté

## Claims

1. Foldable ironing system including a frame (12) mounted on the wall fitted with an ironing board and an iron, the system being composed of a rear part including an ironing surface (16) and a front part (10) linked to the rear part including a decorating surface or a mirror, said system having a first position where said front part is visible in said frame mounted on the wall and the rear part is folded and a second position with said front part is folded and said rear part is made visible in said frame, said rear part including a first set of means for motion and rotation suited to make said system shift from the first position to the second position and vice-versa, and a second set of motion and rotation means (34, 36, 20) to shift said system in the second position from the vertical position within said frame to the horizontal position so that a user could use said ironing;
said system is **characterised by** the fact that said first motion and rotation means include a cart (21) supporting a frame (14) around said rear part and specifically said ironing surface (16), said cart being moved sideways from one side to the other of frame (12) fixed to the wall thanks to wheels (22, 24) rolling on each side of a guiding rail (26) in order to move said ironing system from the first position to the second position and vice-versa.

2. System according to claim 1, where said cart (21) includes a pivot (28) supporting said frame (14) in order to rotate said board around said pivot while said cart is moved from one side to the other of frame (12).

3. System according to claim 1 and 2, where said second set of motion and rotation means are composed of two pins (34) located on each side of the top extremity of said ironing surface (16), of two grooves (36) located respectively on the inner faces of said frame (14) in which are sliding said pins and a locking system (20) of said ironing surface so that, when said pins slide down in said grooves, said ironing surface in the second position moves from the vertical position to the horizontal position.

4. System according to claim 3, where said positioning mean (20) is a support with a fork shape with 2 branches where tips (38, 39) are in contact with the base of the (14) and where the tip (40) is maintained while sliding in the groove (42) located under said ironing surface located below said ironing surface (16).

5. System according to claim 4, where the holes located in said grooves (36) of the frame (14) in which fit said pins (34) activated by springs allow said ironing surface (16) in the horizontal position to stand still while the tip (40) of said support slides into a hole located at the tip of said groove (42) of said ironing surface.

6. System according to claim 5, where said groove (36) include several holes (43, 44) and the groove (42) of said ironing surface (16) includes several holes in order to adjust the height of said ironing surface while in horizontal position.

7. System according to claim 1 to 6, where an iron (18) is in the folded position in a cavity at the extremity close to the wall of said ironing surface(16).

8. System according to claim 7, where said iron includes a handle (50) and a base (52), said handle being folded against said base when the iron is folded.

9. System according to claim 8, where said handle (50) includes a locking press-button (54) maintained in the locking position thanks to a spring (62), said press-button rotating around a shaft (55) and with its tip (56) being locked by a cam with a first locking crank (59) fitted to lock the handle in the operation position and a second locking crank (60) fitted to lock the handle when folded on said base (52) when the iron is folded.

## Patentansprüche

1. Wegklappbare Bügeleinheit, die einen an der Wand befestigten Rahmen (12) enthält, in dem sich ein Bügelbrett befindet, das aus einem hinteren Teil, der eine Bügelfläche (16) aufweist, und aus einem fest mit dem hinteren Teil verbundenen vorderen Teil (10) besteht, der eine Zierfläche oder einen Spiegel bildet, wobei das Brett eine erste Stellung, in der der vordere Teil in dem an der Wand befestigten Rahmen sichtbar und der hintere Teil weggeklappt ist, und eine zweite Stellung einnehmen kann, in der der vordere Teil weggeklappt und der hintere Teil im Rahmen sichtbar gemacht ist, wobei der hintere Teil erste Verschiebe- und Schwenkeinrichtungen, die geeignet sind, um das Bügelbrett von der ersten in die zweite Stellung und umgekehrt übergehen zu lassen, und zweite Verschiebe- und Schwenkeinrichtungen (34, 36, 20) aufweist, um das in der zweiten Stellung befindliche Bügelbrett von der senkrechten Stellung innerhalb des Rahmens in die waagerechte Stellung als Untergestell übergehen zu lassen, damit ein Benutzer die Bügelfläche nutzen kann;
wobei die Einheit **dadurch gekennzeichnet ist, dass** die ersten Verschiebe- und Schwenkeinrichtungen einen Laufwagen (21) enthalten, der einen Rahmen (14) trägt, der den hinteren Teil und insbesondere die Bügelfläche (16) umgibt, wobei der Laufwagen seitlich von einem Rand zum anderen des an der Wand befestigten Rahmens (12) mit Hilfe von Rädern (22, 24) verschoben wird, die von einer Seite einer Führungsschiene (26) zur anderen rollen, um das Bügelbrett von der ersten Stellung in die zweite Stellung und umgekehrt übergehen zu lassen.

2. Einheit nach Anspruch 1, bei der der Laufwagen (21) ein den Rahmen (14) tragendes Drehgelenk (28) enthält, um das Bügelbrett zur gleichen Zeit um das Drehgelenk schwenken zu lassen, in der der Laufwagen von einem Rand zum anderen des Rahmens (12) verschoben wird.

3. Einheit nach Anspruch 1 oder 2, bei der die zweiten Verschiebe- und Schwenkeinrichtungen aus zwei Zapfen (34), die sich auf jeder Seite am oberen Ende der Bügelfläche (16) befinden, aus zwei Rillen (36), die sich je auf den Innenseiten der zwei Holme des Rahmens (14) befinden, in denen die Zapfen gleiten, und aus einer Halteeinrichtung (20) der Bügelfläche bestehen, damit, wenn die Zapfen in den Rillen nach unten gleiten, die sich in der zweiten Stellung befindliche Bügelfläche von der senkrechten Stellung in die waagerechte Stellung übergeht.

4. Einheit nach Anspruch 3, bei der die Halteeinrichtung (20) ein Untergestellträger in Form einer Gabel mit zwei Zinken ist, deren Enden (38, 39) auf der Basis des Rahmens (14) aufliegen und deren Ende (40) gehalten wird, während es in einer Rille (42) gleitet, die sich unter der Bügelfläche (16) befindet.

5. Einheit nach Anspruch 4, bei der in den Rillen (36) des Rahmens (14) befindliche Löcher, in die die von Federn beaufschlagten Zapfen (34) eingeführt werden, das Blockieren der Bügelfläche (16) in waagerechter Stellung ermöglichen, während gleichzeitig das Ende (40) des Untergestellträgers sich in eine Aussparung einfügt, die sich am Ende der Rille (42) der Bügelfläche befindet.

6. Einheit nach Anspruch 5, bei der die Rillen (36) mehrere Löcher (43, 44) aufweisen, und die Rille (42) der Bügelfläche (16) mehrere Aussparungen aufweist, um die Höhe der Bügelfläche in waagerechter Stellung regeln zu können.

7. Einheit nach einem der Ansprüche 1 bis 6, bei der ein Bügeleisen (18) sich in weggeklappter Stellung in einem Hohlraum am wandnahen Ende der Bügelfläche (16) befindet.

8. Einheit nach Anspruch 7, bei der das Bügeleisen einen Griff (50) und eine Sohle (52) enthält, wobei der Griff gegen die Sohle umgebogen ist, wenn das Bügeleisen weggeklappt ist.

9. Einheit nach Anspruch 8, bei der der Griff (50) einen Verriegelungsknopf (54) aufweist, der durch eine Rückstellfeder (62) in der Verriegelungsstellung gehalten wird, wobei das Ende (56) des um eine Achse (55) drehenden Knopfs durch eine Nocke blockiert wird, die über eine erste Verriegelungsraste (59), die geeignet ist, um den Griff in der Nutzungsstellung zu verriegeln, und über eine zweite Verriegelungsraste (60) verfügt, die geeignet ist, um den gegen die Sohle (52) umgebogenen Griff zu verriegeln, wenn das Eisen weggeklappt ist.
